# DEMANDE DE BREVET EUROPEEN

(11) **EP 0 578 571 A1**
(43) Date de publication de la demande: **12.01.1994**
(21) Numéro de dépôt: 93401764.1
(22) Date de dépôt: 07.07.1993
(51) Int. Cl.: B65D 21/02

(54) **Emballage empilable**

(30) Priorité: 08.07.1992 FR 9208452
(71) Demandeur: SOCIETE DE DEVELOPPEMENT DE MATERIELS D'EMBALLAGE - SODEME(société anonyme), F-11000 Carcassonne (FR)
(72) Inventeur: Lollichon, Robert, F-49460 Montreuil Juigne (FR); Montassier, Jean-Claude, F-85000 La Roche sur Yon (FR)
(74) Mandataire: Lemoine, Robert

(57) **Abrégé**

L'emballage empilable selon l'invention comprend un fond (3) et une pluralité de parois latérales (2) constitués d'un panneau unique prédécoupé plié le long des arêtes séparant le fond et les parois latérales ; les extrémités adjacentes (7,8) des parois latérales sont assujetties à deux faces d'un tasseau d'angle (9) assurant leur liaison.

Les découpes (5) du panneau forment des faces latérales de longueur légèrement inférieure à la dimension de l'arête correspondante du fond et se rejoignent à l'intérieur du fond pour définir une ouverture de section plus large que celle des tasseaux.

Les tasseaux (9) émergent au-dessus de l'emballage et s'arrêtent légèrement au-dessus du fond (3).

Il est prévu une ceinture (12) entourant l'emballage le long des parois latérales.

## Description

La présente invention concerne un emballage empilable, notamment pour des produits alimentaires, comprenant un fond et une pluralité de parois latérales.

On connaît des emballages de ce type tels que des cageots en bois ou en contreplaqué, qui sont très largement utilisés entre autres pour le transport de fruits et légumes. Ces cageots sont constitués d'une multitude de tasseaux et plaquettes de bois ou de contreplaqué, qu'il est nécessaire d'assembler ou d'agrafer.

Ces multiples opérations d'assemblage ou d'agrafage nécessitent un personnel nombreux et la mise en oeuvre de matériels coûteux, car les machines d'assemblage sont fort complexes et encombrantes.

De plus, la présence de plaquettes de bois souvent à claire-voie occasionne des dégradations aux produits stockés ou transportés.

La présente invention a pour objet de remédier à ces inconvénients et porte sur un emballage du type précité dont le fond et les parois latérales sont constitués d'un panneau unique prédécoupé plié le long des arêtes séparant le fond et les parois latérales, et dont les extrémités adjacentes des parois latérales sont assujetties à deux faces d'un tasseau d'angle assurant leur liaison.

Ainsi, l'emploi d'un panneau unique prédécoupé permet de diminuer le nombre des étapes de la construction de l'emballage : on réalise des économies diverses, d'une part en frais de personnel, d'autre part en frais de matériels ; de plus, l'esthétique des emballages est améliorée, mais surtout les produits stockés ou emballés ne subissent aucune détérioration car ils sont placés sur un support continu.

Les tasseaux d'angle peuvent être des pièces de bois qu'il est très facile de manufacturer et de coller ou d'agrafer aux extrémités adjacentes des parois latérales.

De préférence, les découpes du panneau unique forment des faces latérales de longueur légèrement inférieure à la dimension de l'arête correspondante du fond et se rejoignent à l'intérieur du fond pour définir une ouverture de section plus large que celle des tasseaux.

Ceci permet de simplifier la construction du panneau prédécoupé et du montage de l'ensemble et de réaliser des emballages qui sont plus facilement empilables.

Selon un mode de réalisation préféré de l'invention, les tasseaux émergent au-dessus de l'emballage et s'arrêtent légèrement au-dessus du fond.

Ainsi, les emballages empilés sont mieux calés les uns au-dessus des autres.

Avantageusement, les découpes qui forment les faces latérales rejoignent l'ouverture du fond par une partie en contre-dépouille pour former une ouverture sans étranglement. Cette forme de découpe facilite la fabrication du panneau prédécoupé et augmente sa solidité.

Selon encore un perfectionnement, une ceinture entoure l'emballage le long des parois latérales.

Cette ceinture, qui peut être réalisée par exemple en planchettes de bois, permet de consolider l'emballage réalisé.

Un mode d'exécution de l'invention va maintenant être décrit à titre d'exemple non limitatif en référence aux dessins annexés dans lesquels :
- la figure 1 est une vue de dessus d'un panneau prédécoupé ;
- la figure 2 est une vue de dessus en perspective d'un emballage réalisé au moyen du fond prédécoupé de la figure 1 ;
- la figure 3 est une vue de dessous en perspective de l'emballage de la figure 2 ; et
- la figure 4 est une vue en coupe de l'emballage de la figure 2 suivant la ligne AA.

La figure 1 représente un panneau prédécoupé 1 en contreplaqué deux plis destiné à être utilisé pour la fabrication d'un emballage de fruits et légumes.

Le panneau 1 de forme générale rectangulaire, a été découpé pour constituer les quatre parois latérales 2 et le fond 3 ; les parois latérales pourront être repliées le long des lignes de pliage 4 représentées en traits pointillés, pour constituer des bords sensiblement verticaux.

Chacune des faces latérales a une longueur 1, respectivement 1', légèrement inférieure à la dimension de l'arête correspondante du fond L, respectivement L'.

Les découpes 5 en U pratiquées aux angles du panneau 1 ne présentent pas d'angle aigu, grâce à la contre-dépouille prévue au bas de chaque arête.

Ainsi qu'il apparaît aux figures suivantes 2, 3 et 4, dans lesquelles le fond 3 de l'emballage est horizontal, les faces latérales 2 sont repliées verticalement et leurs extrémités adjacentes 7,8 sont assujetties à un tasseau d'angle 9 en bois dont la section est un triangle rectangle isocèle, d'hypoténuse sensiblement parallèle au fond de la découpe en U mais de section telle qu'ils puissent traverser le fond de la découpe ; la solidarisation entre les extrémités des parois latérales et les parois des tasseaux s'effectue au moyen de points de colle ou d'agrafes 10.

On a représenté schématiquement en 11 des rainures pratiquées dans le panneau de contreplaqué, rainures pouvant être préformées, par exemple par une méthode de thermoformage ou par tout autre procédé, le long de la ligne de pliage entre une face latérale et l'arête correspondante du fond.

On voit également sur le pourtour extérieur des faces latérales une ceinture de bois 12 agrafée sur les tasseaux et dans la partie médiane des faces latérales, cette ceinture ayant pour fonction de maintenir les parois latérales en contact avec les tasseaux et de renforcer la rigidité et la solidité de l'ensemble.

La partie supérieure des tasseaux dépasse au-dessus de l'emballage d'environ un centimètre tandis que la partie inférieure du tasseau s'arrête dans un plan situé au-dessus du plan du fond de l'emballage.

Cette construction que l'on voit plus nettement figure 4, permet un empilage sûr des emballages, qui sont maintenus en place, puisque la face inférieure d'un tasseau d'un emballage vient s'appuyer sur la face supérieure d'un tasseau correspondant d'un autre emballage immédiatement situé en dessous, lequel est bloqué dans le fond de la découpe 5.

La présente invention ne se limite pas aux emballages en contreplaqué, mais couvre également tous autres matériaux semi-rigides, susceptibles d'être pliés sans se rompre, tels que carton, papier, matières plastiques, etc...

Elle ne se limite pas non plus aux emballages de la forme décrite, mais concerne tous les emballages empilables, gerbables ou emboîtables à 3,4 ou plus de côtés.

Elle permet de résoudre les difficultés rencontrées jusqu'alors lors de la fabrication et de l'utilisation des emballages.

## Revendications

1. Emballage empilable, notamment pour des produits alimentaires, comprenant un fond et une pluralité de parois latérales, caractérisé en ce que le fond (3) et les parois latérales (2) sont constitués d'un panneau unique (1) prédécoupé plié le long des arêtes séparant le fond et les parois latérales, et en ce que les extrémités adjacentes (7,8) des parois latérales (2) sont assujetties à deux faces d'un tasseau d'angle (9) assurant leur liaison.

2. Emballage empilable selon la revendication 1, caractérisé en ce que les découpes (5) du panneau (1) forment des faces latérales de longueur légèrement inférieure à la dimension de l'arête correspondante du fond et se rejoignent à l'intérieur du fond pour définir une ouverture de section plus large que celle des tasseaux.

3. Emballage empilable selon la revendication 2, caractérisé en ce que les tasseaux (9) émergent au-dessus de l'emballage et s'arrêtent légèrement au-dessus du fond (3).

4. Emballage empilable selon l'une des revendications 2 ou 3, caractérisé en ce que les découpes (5) qui forment les faces latérales rejoignent l'ouverture du fond par une partie en contre-dépouille pour former une ouverture sans étranglement.

5. Emballage empilable selon l'une quelconque des revendications précédentes, caractérisé en ce qu'il est prévu une ceinture (12) entourant l'emballage le long des parois latérales.
